# NEUE EUROPÄISCHE PATENTSCHRIFT

(11) **EP 0 036 643 B2**
(45) Veröffentlichungstag und Bekanntmachung des Hinweises auf die Entscheidung über den Einspruch: **10.03.1993**
(45) Hinweis auf die Patenterteilung: 16.01.1985
(21) Anmeldenummer: 81102106.2
(22) Anmeldetag: 20.03.1981
(51) Int. Cl.: F01N 1/14, B63G 13/02

(54) **Durch Umgebungsluft gekühltes Abgasrohr zur Begrenzung der ortungswirksamen infrarotstrahlung**
Air-cooled exhaust pipe for limiting the locatable infrared radiation
Tuyau d'échappement refroidi par l'air ambiant pour limiter la radiation infrarouge détectable

(30) Priorität: 20.03.1980 DE 3010598
(43) Veröffentlichungstag der Anmeldung: 30.09.1981
(73) Patentinhaber: Deutsche Forschungsanstalt für Luft- und Raumfahrt e.V., 53175 Bonn (DE)
(72) Erfinder: Stäger, Wolfgang, Ing.grad., Hann.-Münden (DE); Wulf, Rudolf, Dipl.Ing., D-3400 Göttingen (DE)
(74) Vertreter: Patentanwälte Rehberg + Hüppe

(56) Entgegenhaltungen:
- DE-A- 1 476 611
- DE-A- 1 576 781
- DE-A- 2 559 442
- DE-B- 1 099 799
- DE-B- 1 530 842
- DE-C- 599 457
- DE-C- 3 010 598
- DE-U- 1 820 578
- FR-A- 1 126 301
- FR-A- 2 010 188
- FR-E- 42 017
- US-A- 2 797 671
- US-A- 3 817 030
- US-A- 4 007 587
- US-A- 4 136 518
- Patents Abstracts of Japan Band 1, Nr. 5, 11. März 1977, Seite 644M76

## Beschreibung

Die Erfindung bezieht sich auf eine Vorrichtung zur Kühlung des freien Endes eines Abgasrohrs gemäß dem Oberbegriff des Anspruchs 1

Beim Betrieb von Antriebsmaschinen entstehen notwendigerweise heisse Abgase die durch ein Abgasrohr an die Umgebung abgegeben werden müssen. Diese heissen Abgase heizen dabei auch das Abgasrohr selbst auf. Da derartige Abgasrohre in der Regel aus Metall bestehen nehmen auch die fielen Endbereiche derAbgasrohre, die an sich von der Umgebungsluft gekühlt werden, eine beachtliche Temperatur an. Zusätzlich lässt es sich nicht vermeiden dass von den Antriebsmaschinen her Russ- und Verkoklungsteilchen mit dem Abgas abgeführt werden, die sich an Ecken und Kanten, auch im Bereich des freien Endes des Abgasrohres an der Wandung ansetzsen und dort nachglühen. Im militärischen Bereich ist es bekannt, die Infrarotortung von solchen heissen Stellen an Abgasrohren dazu einzusetzen um die betreffenden Objekte zu erkennen und zu orten. Durch diese Infrarotortung können insbesondere Schiffsschornsteine leicht ausgemacht werden, weil die freien Enden derdortverwendeten Abgasrohre eine beachtliche Temperatur etwa in der Grössenordnung von 400 bis 500°C annehmen. Diese Temperaturen werden teilweise bei ungünstigen Windrichtungen noch überschritten, also wenn die Fahrtrichtung des Schiffes und die Windrichtung so ungünstig zu einander liegen, dass die Abgasströmung im Abgasrohr nach einer Seite hin an dis Wandung im Austrittsbereich angedrückt wird. Dies kommt insbesondere dann vor wenn ein Schiffsschornstein starkem Querwind ausgesetzt ist.

Bei Schiffsschornsteinen wird üblicherweise eine Verkleidung des Schornsteines durchgeführt. Die Verkleidung erstreckt sich um den Schornstein herum und bis in eine gewisse Höhe relativ zum freien Ende des Abgasrohres. Durch diese Verkleidung wird aber die Kühlung des eigentlichen Abgasrohres infolge Umgebungsluft wesentlich verschlechtert. Unter einem bestimmten Einblickwinkel ist daher ein solches Schiff von einem Flugkörper immer noch zu orten. Bei Panzern und Hubschraubern liegen die Auspuffrohre ohne Ummantelung in der Umgebungsluft so dass hier eine Kühlung eintritt. Andererseits besteht aber damit die Gefahr dass das Abgasrohr selbst heiss wird und auf einer grösseren Länge für die Ortung frei zugänglich ist.

Eine Vorrichtung der eingangs beschriebenen Art ist aus der US-A-3 817 030 bekannt. Es wird zur Erschwerung der Infrarotortung ein Aufsatz auf das Auspuffrohr einer Wärmekraftmaschine gezeigt und beschrieben, der auf das Gehäuse dieser Wärmekraftmaschine aufgesezt ist. Dabei ist das Aboasrohr von einem Mantelrohr umgeben. Es ist ein Gebläse vorgesehen welches Umgebungsluft ansaugt und als Kühlluft zunächst auf die Antriebsmaschine bläst, wobei die sich dabei erwärmende Kühlluft dann auch durch den Ringraum zwischen Abgasrohr und Mantelrohr geleitet wird. Diese Kühlluft wird somit durch Zwangströmung geführt; eine Ejektorwirkung ist nicht vorhanden. Das Gewicht des Gebläses sowie seine zugehörige Antriebsmaschine erhöhen in nachteiliger Weise das Gewicht des Fahrzeuges z.B. eines Kriegsschiffes, ganz abgesehen von dem erforderlichen Raumbedarf, auch für die zugehörigen Leitungen. In nachteiliger Weise ist bei der bekannten Vorrichtung das Mantelrohr mit dem heissen Abgasrohr metallisch leitend verbunden, so dass das Ende des Abgasrohres einerseits und das Ende des Mantelrohres andererseits jeweils entsprechende Temperaturen annehmen werden.

Die DE-A-1 576 781 zeigt eine Abgasanlage für Panzerfahrzeuge, die dazu dient, das Orten, also das Wahrnehmen mit dem Auge der heissen Abgase bzw. abgasführenden Teile zu erschweren. Hierzu wird darauf abgestellt, eine Temperatursenkung der Abgase, nicht jedoch der abgasführenden Teile zu bewirken. Zu diesem Zweck wird ein Kühlluftgebläse eingesetzt, dessen Luft mit den heissen Abgasen innig vermischt wird so dass die Temperatur des so gebildeten Mischgasstromes herabgesetzt ist Die Abgasrohre selbst befinden sich in der Umgebungsluft und werden die Temperatur des Abgases annehmen so dass ein solcher Panzer mit einem Infrarotortungsgerät zu erkennen ist.

Aus der FR-A-2 010 188 ist ein AbgasrohrzurAbfuhrvon heissen Abgasen von Antriebsmaschinen bekannt, bei welchem es darauf ankommt, die Abfuhr des Gases möglichst schnell zu bewerkstelligen. Zur Erschwerung der Infrarotortung ist diese bekannte Vorrichtung nicht geeignet. Das Mantelrohr ist mit dem Abgasrohr an mehreren Stellen metallisch leitend verbunden. Zwar tritt bei dieser Vorrichtung eine gewisse Kühlwirkung ein wenn die Vorrichtung in der richtigen Richtung ausgerichtet durch die Luft bewegt wird, was beispielsweise bei einem Schiffsschornstein schon nicht anwendbar ist, jedoch lässt sich nicht vermeiden dass auch das Mantelrohr durch die metallisch leitende Verbindung mit dem Abgasrohr eine beachtliche Temperatur annehmen wird, die zur Infrarotortung ausreicht.

Die DE-B-1 099 799 zeigt eine Auspuffleitung für Kraftwagen, die nach oben aus dem Dach des Wagenkastens herausgeführt werden soll, um Belästigung von Strassenpassanten und ein Aufheizen des Wagenkastens zu vermeiden. Zur Lösung dieser Aufgabe wird vorgeschlagen, dass das Abgasrohr mit zwei konzentrischen Rohrstücken umgeben werden soll, die beide oberhalb des Wagenkastens enden. Hier wird zwischen Rohren ein Ejektor für das Ansaugen und Zumischen von kühler Umgebungsluft gebildet. Infolge der grossen axialen Länge des inneren der zwei Mantelrohre wird sich aber das Abgas auch an diesem Mantelrohr berührend anlegen und dieses entsprechend aufheizen. Auch bei dieser Vorrichtung entstehen somit heisse Stellen innerhalb eines temperierten Feldes. Diese Konstellation ist ideal für eine I nfrarotortu ng.

Aus der US-A-27 97 641 ist eine Auspuffejektoranordung für einen Verbrennungsmotor bekannt. Die Arbeitsweise dieser Auspuffejektoranordnung entspricht derjenigen einer Wasserstrahlpumpe. Die Abgase des Verbrennungsmotors werden durch eine Düse in ein nachgeschaltetes weites Abgasrohr eingeleitet. Die sich an die Düse anschließende Abgasströmung reißt Umgebungsluft mit in das nachgeschaltete Abgasrohr hinein. Der hieraus resultierende Luftstrom wird gemäß der US-A-27 97 671 zur Kühlung des Verbrennungsmotors und zum Ablöschen möglicherweise in den Abgasen enthaltener Stichflammen genutzt. Die bekannte Auspuffejektoranordnung verbraucht bei einem 400 PS-Motor 18 PS, was auf den Gegendruck der Düse zurückzuführen ist, mit der die Abgase in das weite Abgasrohr eingeleitet werden.

Der Erfindung liegt die Aufgabe zugrunde, eine Vorrichtung der eingangs beschriebenen Art so weiterzubilden, daß die Infrarotortung des Endes des Abgasrohres weiter erschwert wird und dabei keine oder möglichst wenig zusätzliche Energie aufzuwenden ist.

Erfindungsgemäß wird dies durch die Merkmale des Anspruchs 1 erreicht.

Zur Zumischung der Umgebungsluft wird keine zusätzlich Antriebsenergie benötigt. Die kühle Umgebungsluft ummantelt gleichsam die heissen Abgase, wobei selbstverständlich nach dem Ende des Abgasrohres ringförmig eine Mischungszonge zwischen den heissen Abgasen und der kühlen Umgebungsluft auftritt. Das Mantelrohr des Ejektors lässt sich ohne weiteres so konstruieren und auslegen, dass auch diese Mischzone die Grenzschicht an der Innenwandung des Mantelrohres nicht erreicht. Das Mantelrohr bleibt also kühl. Dabei wird durch die angesaugte Umgebungsluft das freie Ende des Mantelrohres auf eine Temperatur gekühlt, die unter 100.°C liegt. Hierfür ist keinerlei Zusatzantrieb erforderlich; es wird durch die Diffusorwirkung des Ejektors sogar noch Energie eingespart. Dies hat seine Ursache darin, dass eine Druckrückgewinnung stattfindet. Mit Hilfe des Ejektors findet eine Verminderung des Gegendruckes für die Antriebsmaschine statt. Insbesondere Gasturbinen-Wirkungsgrade sind stark abhängig von diesem Gegendruck, der sich aus dem Druckverlust der Abgasleitung und des Abgasaustritts zusammensetzt. Durch die Anwendung eines Ejektors wird somit gleichzeitig der Turbinenwirkungsgrad verbessert. Durch den Einsatz des Ejektors erübrigt sich auch die etwaige Verwendung von zusätzlichen Gebläsen. Damit wird auch Gewicht sowie Antriebsenergie eingespart. Das Mantelrohr des Ejektors wird so ausgebildet, dass die kühle Umgebungsluft möglichst verlustfrei zuströmen kann.

Das Mantelrohr kann im Anschluß an das freie Ende des Abgasrohrs zylindrisch ausgebildet sein. Das Mantelrohr kann im Anschluß an das freie Ende des Abgasrohrs aber auch sich in Strömungsrichtung erweiternd ausgebildet sein. Grundsätzlich ist zu berücksichtigen, daß sich die Mischzone zwischen dem Kersnstrahl des Primärstrahls und des Sekundärstrahls kegelförmig erweitert.

Der zwischen dem Endbereich des Abgasrohres und dem Mantelrohr gebildete Einlauf des Ejektors kann entgegen der Einlaufrichtung der zuzumischenden Umgebungsluft einen sich erweiternden Querschnitt aufweisen. Die Erweiterung erweist sich in strömungstechnischer Hinsicht als günstig.

Dem Mantelrohr kann ein weiteres Mantelrohr nachgeschaltet sein wobei die beiden Mantelrohre einen zweiten Ejektor bilden. Dieses System ist erweiterungsfähig. Mit dieser Massnahme wird einerseits die Temperatur in den Randbereichen noch weiter herabgesetzt und andererseits der Einblickwinkel von oben verkleinert.

Zusätzlich kann in einem Mantelrohr eine Ringleitung für die Zufuhr von unter Druck geförderter Sperrluft vorgesehen sein, die über eine Ringdüse an die Innenwandung des Mantelrohres ausgeblasen wird. Diese Sperrluftausblasung dient zur Absenkung der Wandtemperatur an dem gefährdeten Teil des freien Teils des Mantelrohres. Für die Bereitstellung der Sperrluft kann ein Gebläse erforderlich sein, allerdings sind die hier zu fördernden Mengen relativ gering. Die Ringdüse kann auch in einzelne Bereiche unterteilt sein, die je nach Windrichtung allein zum Ausblasen der Sperrluft benutzt werden, um diese Massnahme möglichst wirksam durchzuführen.

Ausführungsbeispiele der Erfindung sind in den Zeichnungen dargestellt und werden im Folgenden weiter beschrieben. Es zeigen:
Fig. 1 eine erste Ausführungsform des Abgasrohres mit Ejektor,
Fig. 2 eine zweite Ausführungsform des Abgasrohres mit Ejektor und
Fig. 3 eine Ausführungsform des Ejektors mit zusätzlicher Sperrluftausblasung.

Durch das Abgasrohr 1, von dem nur der Endbereich dargestellt ist, werden gemäss Pfeil 2 die heissen Abgase in die Umgebung abgegeben. Das freie Ende 3 ist von einem Manteirohr4 umgeben, der hier als sich unstetig erweiternder Doppelkegel ausgebildet ist. Das Mantelrohr 4 besitzt einen Einlauf 5, der das freie Ende 3 des Abgasrohres 1 umgreift, so dass auf diese Weise ein Ejektor gebildet ist, der zwischen dem äusseren Durchmesser des Abgasrohres 1 und dem Einlauf 5 die Umgebungsluft gemäss den Pfeilen 6 ansaugt und mitreisst. Der Kernstrahl 7 behält dabei die Temperatur der Abgase gemäss Pfeil 2. Die Umgebungsluft gemäss Pfeil 6 bildet an der Innenwandung 8 des Mantelrohres 4 eine Grenzschicht. Zwischen beiden erstreckt sich ein Ring, der als Mischungszone 9 bezeichnet ist und in welchem sich eine Mischtemperätur aus den heissen Abgasen und der Umgebungsluft einstellt. Wie ersichtlich, ist die Formgebung des Mantelrohres 4 so gewählt, dass sich weder der Kernstrahl 7 noch die Mischungszone 9 an der Innenwandung 8 des Mantelrohres 4 anlgegen können. Auf diese Weise ist sichergestellt, dass das Mantelrohr 4, insbesondere an seinem freien Ende 10, welches am meisten gefährdet ist, eine Temperatur annimmt, die auf jeden Fall unter 100 °C liegt. Damit ist eine Infrarotortung unter bestimmtem Einblickswinkel nicht mehr möglich, wenn das freie Ende 3 des Abgasrohres 1 nicht sichtbar ist.

Bei der Ausführungsform gemäss Fig 2 ist ein zylinderförmiges Mantelrohr 4' vorgesehen. Die geometrischen Verhältnisse des Innendurchmessers D des Mantelteils 4', des Innendurchmessers d des Abgasrohres 1 und der überstehenden Länge L des Mantelrohres 4' sind aufeinander abgestimmt. Das Querschnittsverhältnis ergibt sich von für Schiffsschornsteine vorgegebener Bauart. Aus Platzgründen ist man bei Schiffsschornsteinen oft gezwungen, die Querschnittsverhältnisse klein zu wählen. Je nach Querschnittsverhältnis ist die axiale Länge L = 1-5 D zu wählen.

Es versteht sich, dass bei den Ausführungsformen der Fig. 1 und 2 nur ein einziger Ejektor Anwendung findet. Selbstverständlich ist es möglich, auch mehrere Mantelrohre 4 bzw. 4' mit sich jeweils erweiterndem Durchmesser hintereinanderzuschalten, um auf diese Weise mehrere Ejektoren in Verbindung mit einem Abgasrohr 1 zu schaffen.

Das Ausführungsbeispiel der Fig. 3 baut auf demjenigen der Fig. 2 auf und zeigt zusätzlich die Anordnung einer Sperrluftausblasung. Zu diesem Zweck ist das Mantelrohr 4' mit einer Ringleitung 11 versehen, die über einen Anschluss 12 gemäss Pfeil 13 von einer Druckluftquelle versorgt wird. Das Ausblasen der Sperrluft erfolgt entweder über den gesamten Umfang oder mit Hilfe geteilter Düsensegmente nur über einen Teil des Umfangs je nach Windrichtung gemäss den Pfeilen 14. Hierdurch wird eine zusätzliche Grenzschicht im Bereich des besonders gefährdeten freien Endes 10 des Mantelrohres 4' geschaffen. Freilich ist damit der Nachteil verbunden, dass für das Gebläse Gewicht und Antriebsenergie aufgewendet werden muss. Es ist aber möglich, die Sperrluftmenge gering, etwa in der Grössenordnung von 2% der Abgasmenge, zu halten. Die Sperrluftausblasung kann auch dann zusätzlich gewählt werden, wenn der äussere Durchmesser des Schornsteins aus anderen Gründen nicht besonders gross gewählt werden kann.

## Patentansprüche

1. Eine aus einem Abgasrohr (1) und einem Mantelrohr (4) bestehende Abgasleitung für heiße Abgase einer Antriebsmaschine, insbesondere eines Schiffs, Panzers, Hubschraubers o. dgl., mit einem durch Kühlluft gekühlten Ende und zur Begrenzung des Einblick winkels der ortungswirksamen Infrarotstrahlung, wobei das Mantelrohr (4) das freie Ende (3) des Abgasrohrs (1) umgibt, mit seiner wesentlichen Länge (L) über das freie Ende (3) des Abgasrohrs (1) in Ausströmrichtung übersteht, mit dem Abgasrohr (1) einen Ringraum für den Durchtritt der Kühlluft bildet und an allen Stellen seiner über das freie Ende (3) des Abgasrohres (1) überstehenden Länge (L) einen derart größeren Innendurchmesser als das Abgasrohr (1) aufweist, daß sich weder die heißen Abgase eines Kernstrahis (7) noch die einer den Kernstrahl (7) umgebenden Mischzone (9) an die Innenwandung (8) des Mantelrohrs (4) anlegen, dadurch gekennzeichnet, daß das Mantelrohr (4) mit dem freien Ende (3) des Abgasrohrs (1) einen Ejektor zum Ansaugen von kühler Umgebungsluft als Kühlluft und zum Ummanteln des Kernstrahls (7) sowie der Mischzone (9) mit der kühlen Umgebungsluft bildet, wobei der Ejektor die kühle Umgebungsluft unmittelbar und allein durch die aus dem Abgasrohr (1) ausströmenden heißen Abgase ansaugt.

2. Abgasleitung nach Anspruch 1, dadurch gekennzeichnet, daß das Querschnittsflächenverhältnis zwischen dem Mantelrohr (4) und dem Abgasrohr (1) mindestens 1,5 : 1 beträgt.

3. Abgasleitung nach Anspruch 1, dadurch gekennzeichnet, daß das Mantelrohr (4) im Anschluß an das freie Ende (3) des Abgasrohrs (1) zylindrisch ausgebildet ist.

4. Abgasleitung nach Anspruch 1, dadurch gekennzeichnet, daß das Mantelrohr (4) im Anschluß an das freie Ende (3) des Abgasrohrs (1) sich in Ausströmrichtung erweiternd ausgebildet ist.

5. Abgasleitung nach einem der Ansprüche 1, 2 oder 3, dadurch gekennzeichnet, daß der zwischen dem freien Ende (3) des Abgasrohrs (1) und dem Mantelrohr (4) gebildete Einlauf (5) des Ejektors einen sich entgegen der Einlaufrichtung der zugeführten Umgebungsluft erweiternden Querschnitt aufweist.

## Claims

1. An exhaust-gas line, consisting of an exhaust-gas pipe (1) and of a jacket pipe (4), for hot exhaust gases from an engine, especially of a ship, tank, helicopter or the like, having one end cooled by cooling air and intended for limiting the observation angle of locating infrared radiation, the jacket pipe (4) surrounding the free end (3) of the exhaust-gas pipe (1), projecting with its essential length (L) beyond the free end (3) of the exhaust-gas pipe (1) in the outflow direction, forming with the exhaust-gas pipe (1) an annular space forthe passage of the cooling air and having, at all points of its length (L) projecting beyond the free end (3) of the exhaust-gas pipe (1), an inside diameter larger than the exhaust-gas pipe (1) such that neither the hot exhaust gases of a core jet (7) nor those of a mixing zone (9) surrounding the core jacket (7) bear against the inner wall (8) of the jacket pipe (4), characterised in that the jacket pipe (4) forms with the free end (3) of the exhaust-gas pipe (1) an ejector for sucking in cool ambient air as cooling air and for encasing the core jet (7) and the mixing zone (9) with the cool ambient air, the ejector sucking in the cool ambient air directly and solely by means of the hot exhaust gases outflowing from the exhaust-gas pipe (1).

2. Exhaust-gas line according to Claim 1, characterised in that a ratio of cross-sectional area between the jacket pipe (4) and the exhaust-gas pipe (1) is at least 1.5:1.

3. Exhaust-gas line according to Claim 1, characterised in that the jacket pipe (4) is of cylindrical design after the free end (3) of the exhaust-gas pipe (1).

4. Exhaust-gas line according to Claim 1, characterised in that the jacket pipe (4) is designed to widen in the outflow direction after the free end (3) of the exhaust-gas pipe (1).

5. Exhaust-gas line according to one of Claims 1, 2 or 3, characterised in that the ejector inlet (5) formed between the free end (3) of the exhaust-gas pipe (1) and the jacket pipe (4) has a cross- section which widens counter to the inlet direction of the ambient air supplied.

## Revendications

1. Un conduit de gaz d'échappement se composant d'un tuyau d'échappement (1) et d'une chemise tubulaire (4) pour les gaz d'échappement chauds d'une machine motrice, en particulierd'un navire, d'un blindé, d'un hélicoptère ou autre, avec une extrémité refroidie par de l'air de refroidissement, et pour limiter l'angle de visibilité du rayonnement infrarouge repérable, dans lequel la chemise tubulaire (4) entoure l'extrémité libre (3) du tuyau d'échappement (1), en dépassant avec l'essentiel de sa longueur (L) au delà de l'extrémité libre (3) du tuyau d'échappement (1) dans le sens d'écoulement vers l'extérieur, en formant avec le tuyau d'échappement (1) un espace annulaire pour le passage de l'air de refroidissement et présentant, en tous les endroits de sa longueur (L) dépassant au delà de l'extrémité libre (3) du tuyau d'échappement, un diamètre intérieur plus grand que le tuyau d'échappement (1), dans une mesure telle que ni les gaz d'échappement chauds d'un jet central (7) ni la zone de mélange (9) entourant le jet central (7) ne s'appliquent sur la paroi intérieure (8) de la chemise tubulaire (4), caractérisé en ce que la chemise tubulaire (4) forme avec l'extrémité libre (3) du tuyau d'échappement (1) un éjecteur pour aspirer de l'air ambiant plus frais en tant qu'air de refroidissement, et pour former une gaine autour du jet central (7) ainsi qu'autour de la zone de mélange (9) avec l'airfrais ambiant, tandis que l'éjecteuraspire l'air frais ambiant directement et uniquement par l'effet des gaz d'échappement chauds s'écoulant par le tuyau d'échappement.

2. Conduit de gaz d'échappement selon la revendication 1, caractérisé en ce que le rapport des surfaces des sections transversales entre la chemise tubulaire (4) et le tuyau d'échappement (1) est d'au moins 1,5 : 1.

3. Conduit de gaz d'échappement selon la revendication 1, caractérisé en ce que la chemise tubulaire (4) a une forme cylindrique dans sa partie faisant suite à l'extrémité libre (3) du tuyau d'échappement.

4. Conduit de gaz d'échappement selon la revendication 1, charactérisé en ce que le chemise tubulaire (4) présente une forme évasée dans le sens d'écoulement vers l'extérieur, dans sa partie faisant suite à l'extrémité libre (3) du tuyau d'échappement (1).

5. Conduit de gaz d'échappement selon une des revendications 1, ou 3, caractérisé en ce que l'entrée (5) de l'éjecteurformée entre l'extrémité libre (3) du tuyau d'échappement (1) et la chemise tubulaire (4) présente une section transversale qui s'élargit en sens contraire au sens d'entrée de l'air ambiant introduit.
